# EUROPÄISCHE PATENTSCHRIFT

(11) **EP 3 408 838 B1**
(45) Veröffentlichungstag und Bekanntmachung des Hinweises auf die Patenterteilung: **15.04.2020**
(21) Anmeldenummer: 17701701.9
(22) Anmeldetag: 27.01.2017
(51) Int. Cl.: G07C 9/00, E05B 19/00, E05B 19/26

(54) **SICHERUNGS- UND/ODER VERRIEGELUNGSSYSTEM SOWIE ZUGEHÖRIGES VERFAHREN**
SECURING AND/OR LOCKING SYSTEM AND CORRESPONDING METHOD
SYSTÈME DE SÉCURISATION ET/OU DE VERROUILLAGE ET PROCÉDÉ ASSOCIÉ

(30) Priorität: 27.01.2016 DE 102016201198
(43) Veröffentlichungstag der Anmeldung: 05.12.2018
(73) Patentinhaber: Reime, Gerd, 77815 Bühl (DE)
(72) Erfinder: Reime, Gerd, 77815 Bühl (DE)
(74) Vertreter: RPK Patentanwälte Reinhardt, Pohlmann und Kaufmann Partnerschaft mbB
(86) Internationale Anmeldenummer: PCT/EP2017/051724
(87) Internationale Veröffentlichungsnummer: WO 2017/129724

(56) Entgegenhaltungen:
- WO-A1-2015/118729
- GB-A- 2 072 742
- GB-A- 2 085 064
- JP-A- 2003 184 368
- JP-A- 2006 118 186

## Beschreibung

Die Erfindung betrifft ein Verfahren zur Sicherung und/oder Verriegelung eines Objektes nach dem Oberbegriff des Anspruches 1 sowie ein Sicherungs- und/oder Verrieglungssystem für ein Objekt nach dem Oberbegriff des Anspruches 7.

Zum Schutz von Objekten sind verschiedene Sicherungs- und/oder Verriegelungsverfahren und zugehörige Systeme bekannt, die Objekte oder Informationen vor unberechtigten Zugriffen schützen sollen. Bekannt sind insbesondere mechanische oder elektronische Schlösser mit einem entsprechenden mechanischen oder elektronischen Schlüssel, wobei nach Eingabe der mechanischen Codierung des Schlüssels oder einer elektronischen Codierung, die von einem Lesegerät eingelesen wird, das Schloss entriegelt werden kann. Da grundsätzlich kein Schloss sicher ist und mit der erforderlichen kriminellen Energie und technischen Hilfsmitteln zu knacken ist, wurden im Laufe der Zeit die Technologien der Schlösser und Schließsysteme immer weiterentwickelt.

Bei einem rein mechanischen Schloss wird mittels eines mechanischen Schlüssels eine mechanische Entriegelung z.B. einer Tür erreicht. Die Kraft zur Bewegung des Riegels kommt aus der Bewegung des mechanischen Schlüssels, z.B. einer Drehbewegung, nachdem die Form des Schlüssels im Schloss abgetastet wurde und entsprechende mechanische Merkmale mit der Schlossvorgabe übereinstimmen. Derartige Schließsysteme sind z.B. als Zylinderschloss verbreitet.

Bei einem elektrischen Schließsystem bewegt ein elektrischer oder hydraulischer Vorgang die Riegel oder gibt den Riegel zur manuellen Betätigung frei. Der passende Schlüssel zum Schloss besitzt eine Codierung, die von einem Lesegerät gelesen wird, so dass dann z.B. durch eine Motoransteuerung nach Eingabe der entsprechenden Datenworte die Entriegelung stattfindet. Dies ist z.B. bei Transponderschlüsseln der Fall, bei denen ein elektronischer Schlüssel Daten mit einem entsprechenden elektronischen Schloss austauscht.

### A: Mechanisches Schloss

Bei einem mechanischen Schlüssel trägt dieser in der Regel von außen sichtbare mechanische Vorrichtungen, die im Schloss entsprechend abgetastet werden. Bei Übereinstimmung von Schlüssel und Schloss wird eine Verriegelung freigegeben, so dass durch Drehung des Schlüssels ein weiterer mechanischer Vorgang ausgelöst werden kann.

### Vorteil mechanischer Schlösser:

Sie sind relativ einfach zu fertigen, Schlüssel können problemlos an andere Personen weitergegeben werden. Die Schlüssel sind im Normalfall aus Metall gefertigt und halten z.B. bei einem Brand auch höhere Temperaturen aus.

Der Nachteil solcher Schlösser liegt im sogenannten "Lockpicking", das heißt, das Öffnen eines mechanischen Schlosses durch entsprechende Verfahren und Werkzeuge. Dass es dazu sogar offizielle Meisterschaften gibt, zeigt die Unsicherheit solcher Schlösser. Außerdem sind mechanische Schlüssel in der Regel leicht zu kopieren, da die mechanische "Information" des Schlüssels offen vorliegt.

Eine weitere Schlossart ist das Zahlenschloss, bei dem bei Eingabe einer geeigneten Zahl ein Öffnungsmechanismus ausgelöst wird.
Nachteil: Die Weitergabe des "Zahlenschlüssels" ist problematisch, da sich die empfangende Person unter Umständen eine längere Zahlenfolge merken muss.
Zahlen können vergessen werden, speziell in Momenten unter Zeitdruck.

### B: Elektronisches Schloss:

Der Schlüssel eines elektronischen Schlosses besteht aus elektronischen Komponenten, die bei Annäherung einer Magnetkarte oder des Schlüssels an das Schloss oder bei manueller Aktivierung Informationen per Funk oder optisch austauschen. Bei Zugangsberechtigung wird dann ein entsprechender Öffnungs- oder Freigabemechanismus elektrisch z.B. über einen Servomotor betätigt.

### Vorteil elektronisches Schloss:

Daten können in Zentralrechner verwaltet werden, z.B. ideal als Zeiterfassungssystem. (Elektronisches) Lockpicking ist schwierig oder nicht durchführbar.

Nachteil elektronischer Schlüssel: mechanisch empfindlich, kann leicht defekt werden. Kann ausspioniert werden. Hält keine höheren Temperaturen aus, bei einem Brand ist ein elektronischer Schlüssel in der Regel unwiderruflich zerstört.

Schließsysteme sind umso sicherer, je schwieriger das "Lockpicking" oder das Kopieren eines Schlüssels ist. Im Fall der heute üblichen Zylinderschlösser kann ein Schlüssel innerhalb weniger Minuten recht problemlos von jedem Schlüsselfachgeschäft oder entsprechendem Dienstleister, wie sie heute in vielen Einkaufszentren zu finden sind, nachgearbeitet werden. Auch Hochsicherheitsschlüssel bieten nur deswegen "höhere" Sicherheit, da sie wegen entsprechender Regelungen (gesetzlich) von den Schlüsseldiensten nicht nachgearbeitet werden dürfen. Aus technischer Sicht ist das Nachmachen eines solchen Schlüssels jedenfalls kaum ein Problem. Die Fälschungssicherheit besteht daher nur wegen entsprechender Übereinkommen. In der heutigen Zeit reicht ein aus einiger Entfernung aufgenommenes Foto eines Schlüssels bereits aus, um mit einem 3-D Drucker eine vollständige funktionstüchtige Kopie des Schlüssels zu fertigen.

Aus der GB 2 072 742 A sind ein Verfahren und eine Vorrichtung zur Sicherung und/oder Verriegelung eines Objekts, bei denen ein mit Codierelementen versehenes Bedienteil als Schlüssel in eine Schlüsselaufnahme eingeführt wird, in der die Codierung mittels eines Lesegeräts gelesen wird.

Vergleichbare Lösungen sind aus WO 2015/118729 A1, JP 2003 184368 A, JP 2006 118186 A und GB 2 085 064 A bekannt.

Aus der WO 01/77467 A1 ist ein Schlüssel-Schloss-Mechanismus bekannt, der eine Anzeige eines Zustands des Schlosses am Schlüssel ermöglicht, ohne dass ein Anzeigesignal erzeugt wird. Vielmehr werden Magnete direkt verschoben und dienen zur Anzeige. Die Magnete werden nicht interaktiv eingestellt und stellen keine Codierung für das Schloss dar. Sie können lediglich in unterschiedliche Anzeigepositionen gebracht werden und zwar gemeinsam mit dem Drehen zum Schließen oder Öffnen des Schlosses. Zudem wird im Zusammenhang mit den Magneten nicht die Sicherung und/oder Ver- bzw. Entriegelung des Objekts betätigt. Das Betätigen erfolgt stattdessen direkt im Zusammenhang mit der Drehung des Schlüssels, wobei gleichzeitig die Anzeigeposition geändert wird. Die Anzeige durch die Magnete hat auf den eigentlichen Schließvorgang keinen Einfluss.

Ausgehend von diesem Stand der Technik liegt der vorliegenden Erfindung die Aufgabe zugrunde, ein Verfahren zur Sicherung und/oder Verriegelung eines Objektes und ein Sicherungs- und/oder Verriegelungssystem zu schaffen, bei dem mit einem Schlüsselelement eine eingebrachte Codierung und interaktiv mit dem Benutzer eine weitere Codierung zur Sicherung verwendet werden kann.

Diese Aufgabe wird durch ein Verfahren zur Sicherung und/oder Verriegelung eines Objektes mit den Merkmalen des Anspruches 1 sowie durch ein Sicherungs- und/oder Verriegelungssystem für ein Objekt mit den Merkmalen des Anspruches 7 gelöst. Vorteilhafte Weiterbildungen sind Gegenstand der abhängigen Patentansprüche. Die in den Patentansprüchen einzeln aufgeführten Merkmale sind in technologisch sinnvoller Weise miteinander kombinierbar und können durch erläuternde Sachverhalte aus der Beschreibung und durch Details aus den Figuren ergänzt werden, wobei weitere Ausführungsvarianten der Erfindung aufgezeigt werden.

Verfahrensgemäß ist ein Schlüsselelement vorgesehen, das eine erste Codierung trägt, die in Verbindung mit einem Lesegerät erkannt wird. Dies erfolgt durch Einführen des Schlüsselelementes in eine Schlüsselaufnahme. Wird anschließend das Schlüsselelement in der Schlüsselaufnahme gedreht, wird zusätzlich die Relativbewegung des Schlüssels zur Schlüsselaufnahme erkannt und infolge der Relativbewegung eine Anzeige aktiviert. Die Anzeige kann aber ebenso bereits durch das Einführen des Schlüsselelements in die Schlüsselaufnahme aktiviert werden. Über die Anzeige kann eine weitere Codierung interaktiv mit dem Bediener eingegeben werden. Mit ein und demselben Schlüsselelement lassen sich so verschiedene Codierungen zum erhöhten Objektschutz einsetzen. Die erste Codierung ist dabei vorzugsweise für den Menschen ohne weitere Hilfsmittel nicht erkennbar, sichtbar oder wahrnehmbar, die weitere Codierung erzeugt durch die Drehbewegung unter Zwischenschaltung der Anzeigemittel als Mensch-Maschine-Schnittstelle z.B. Zahlenwerte, die vom Benutzer erkannt werden können. Es erfolgt also quasi eine Authentifizierung durch die erste Codierung, die anschließend interaktiv mit dem Menschen über eine weitere Codierung bestätigt wird, so dass erst dann eine entsprechende Entriegelung stattfinden kann. Das eigentliche Entriegeln, Schließen und/oder das Betätigen der Sicherung erfolgt also in Abhängigkeit der weiteren Codierung. Dadurch, dass die Codierung und die weitere Codierung geprüft werden, ergibt sich eine doppelte Sicherheit, wobei das Entriegeln, Schließen und/oder das Betätigen der Sicherung nur dann erfolgt, wenn die erfasste Codierung und die erfasste weitere Codierung korrekt sind. In Verkettung erfolgt das Entriegeln, Schließen und/oder das Betätigen der Sicherung also in Abhängigkeit der erfassten Codierung und der erfassten weiteren Codierung. Die Codierung und die weitere Codierung werden jeweils eingelesen beziehungsweise erfasst, insbesondere von einem gemeinsamen Lesegerät oder pro Codierung von einem eigenen Lesegerät. Die Reihenfolge der Prüfung der Codierungen kann variiert werden. Es ist möglich, zuerst die weitere Codierung, dann die Codierung zu prüfen, umgekehrt oder beide gleichzeitig abzuprüfen. Es spielt also keine Rolle, ob die Codierung die weitere Codierung bedingt und diese das Entriegeln, Schließen und/oder das Betätigen der Sicherung oder umgekehrt oder beide Codierungen. Im Ergebnis erfolgt das Entriegeln, Schließen und/oder das Betätigen der Sicherung, wenn beide Codierungen richtig eingegeben, erfasst und entsprechend verarbeitet sind. Die zusätzliche weitere Codierung bewirkt also eine doppelte Authentifizierung des Benutzers und damit eine erhöhte Sicherheit.

Vorzugsweise wird die weitere Codierung durch wechselweises Drehen des Schlüsselelementes in entgegengesetzten Richtungen eingegeben, wie dies z.B. in der Tresortechnik zur Eingabe von Zahlencodes bekannt ist. Der Zahlencode kann dabei aus mehreren auch mehrstelligen Zahlen bestehen. Der Zahlencode alleine genügt aber nicht, da er nur mittels des Schlüsselelements abrufbar bzw. eingebbar ist. Dabei kann vorzugsweise die erste Codierung auch verwendet werden, um die weitere Codierung zu erzeugen. Wird die Drehbewegung der ersten Codierung in der Schlüsselaufnahme erkannt, wird dadurch ein Anzeigesignal für die Anzeigemittel erzeugt, die die Schnittstelle zum Menschen bilden.

Vorzugsweise kann auch das Lesegerät zur Erkennung der weiteren Codierung verwendet werden, das bereits zur Erkennung der ersten Codierung verwendet wird.

In einer bevorzugten Ausführungsform erfolgt die Eingabe der ersten Codierung durch das Einführen des Schlüsselelementes in die Schlüsselaufnahme, wobei ein Lesegerät die erste Codierung liest. Dabei kann ein Sensor vorgesehen sein, der die Position des Schlüsselelements erkennt, so dass z.B. entweder an der Endposition des Schlüsselelementes oder auch an einer anderen vorbestimmten Position erkannt wird, dass die Codierung eingegeben ist. Hier kann durch eine zusätzliche Interaktion dem Benutzer angezeigt werden, dass jetzt die vorbestimmte Position oder die Endposition erreicht ist, so dass erst dann die weitere Codierung durch die relative Drehbewegung erzeugt werden kann. Denkbar ist dabei zur Eingabe einzelner Teile des Codes, z.B. das Schlüsselelement eine bestimmte Zeit, z.B. 1 Sekunde, auf einem bestimmten auf dem Anzeigeelement angezeigten (Zahlen-)Wert zu halten, um dadurch den Wert zu bestätigen. Ebenso kann aber z.B. am Ende der Schlüsselaufnahme ein Piezoelement vorgesehen sein, so dass der angezeigte Wert durch leichtes Drücken auf das Schlüsselelement als Teil des einzugebenden Codes aktiviert wird.

Vorteilhafterweise erfolgt das Lesen der ersten Codierung und/oder auch der weiteren Codierung ohne mechanische Wechselwirkung des Schlüsselelementes mit dem Lesegerät oder der Schlüsselaufnahme. Das Schlüsselelement kann ein metallischer Stab kreisförmigen Querschnitts sein, der lediglich in einem kreisrunden Schlüsselloch gedreht wird. Damit ist auch eine mechanische Nachahmung der im Schlüssel vorhandenen Codierung nicht möglich.

Ein entsprechendes Sicherungs- und/oder Verriegelungssystem weist eine Schlüsselaufnahme und ein metallisches Schlüsselelement mit einer Codierung entlang seiner Längserstreckung auf. Zum Erkennen der Codierung ist ein Lesegerät vorgesehen. Ergänzend sind Mittel zum Erkennen einer relativen Drehbewegung zwischen Schlüsselelement und Schlüsselaufnahme sowie Mittel zum Umsetzen der erkannten Bewegung in ein entsprechendes Anzeigesignal vorgesehen. Die Anzeigemittel stellen dann eine interaktive Schnittstelle zu einem Bediener dar, so dass eine weitere Codierung durch den Bediener in Folge der Drehung eingegeben werden kann unter Verwendung der über die Anzeigemittel definierten Schnittstelle. Damit ist es möglich mit ein und demselben Schlüsselelement einerseits eine dem Schlüssel innewohnende Codierung einzugeben, gleichzeitig aber auch interaktiv mit dem Benutzer zusammen eine nur dem Benutzer bekannte Codierung. Da diese weitere Codierung ebenfalls nur auf dem Schlüsselelement enthalten ist bzw. im Kopf des Benutzers vorliegt, ergeben sich erhöhte Sicherungsmöglichkeiten.

Die Anzeigemittel können vorzugsweise entweder beabstandet von der Schlüsselaufnahme vorgesehen sein, wie z.B. auf einer gesonderten Anzeige oder auch einem gesonderten Gerät, denkbar wäre z.B. auch eine Schnittstelle zu einem Handy, oder sie können wie heute bei Tresoren zum Teil auch bereits üblich als Zahlenkranz z.B. auch unmittelbar konzentrisch zur Schlüsselaufnahme angeordnet werden. Dabei können auch aus mehreren Werten oder Zahlen bestehende Codes eingegeben werden. Auch hierdurch ergeben sich zusätzliche weitere Sicherungsmöglichkeiten z.B. in Verbindung mit einer zusätzlichen Codierung über das zusätzliche Anzeigegerät.

Vorzugsweise ist auch die weitere Codierung durch die erste Codierung auf dem Schlüsselelement gebildet, indem einmal die erste Codierung in ihrer Längserstreckung gelesen wird und beim anderen Mal die Rotation dieser ersten Codierung erkannt und genutzt wird, um über die Anzeigemittel durch Drehung des Schlüsselelements die weitere Codierung einzugeben. Das Lesen der Codierungen kann dabei vorzugsweise mit ein und demselben Lesegerät erfolgen, es können aber auch verschiedene Lesegeräte vorgesehen sein. Dadurch wird ein einfacher Aufbau des Systems mit wenigen Mitteln ermöglicht.

Über eine entsprechende Sensoranordnung, die als Mittel zur Positionserkennung vorgesehen ist, kann zudem eine Freigabe zur Eingabe der weiteren Codierung davon abhängig gemacht werden, dass die erste Codierung vollständig eingegeben ist und/oder eine bestimmte Position, sei es die Endposition oder eine Zwischenposition durch das Schlüsselelement in der Schlüsselaufnahme eingenommen wurde.

Weitere Vorteile ergeben sich aus den Unteransprüchen und der nachfolgenden Beschreibung eines bevorzugten Ausführungsbeispiels.

### Kurzbeschreibung der Figuren

Im Folgenden wird die Erfindung anhand eines in den beigefügten Figuren dargestellten Ausführungsbeispiels näher erläutert. Es zeigen:
- Fig. 1: ein erfindungsgemäßes Schlüsselelement in Seitenansicht mit angedeuteter Codierung,
- Fig. 2: ein zu schützendes Objekt mit Schlüsselaufnahme in einer Ansicht von vorne,
- Fig. 3: eine dreidimensionale Ansicht eines Gehäuses für eine Schlüsselaufnahme,
- Fig. 4: einen Schnitt durch das Gehäuse gemäß Fig. 3.

### Ausführliche Beschreibung bevorzugter Ausführungsbeispiele

Die Erfindung wird jetzt beispielhaft unter Bezug auf die beigefügten Zeichnungen näher erläutert. Allerdings handelt es sich bei den Ausführungsbeispielen nur um Beispiele, die nicht das erfinderische Konzept auf eine bestimmte Anordnung beschränken sollen. Bevor die Erfindung im Detail beschrieben wird, ist darauf hinzuweisen, dass sie nicht auf die jeweiligen Bauteile der Vorrichtung sowie die jeweiligen Verfahrensschritte beschränkt ist, da diese Bauteile und Verfahren variieren können. Die hier verwendeten Begriffe sind lediglich dafür bestimmt, besondere Ausführungsformen zu beschreiben und werden nicht einschränkend verwendet. Wenn zudem in der Beschreibung oder in den Ansprüchen die Einzahl oder unbestimmte Artikel verwendet werden, bezieht sich dies auch auf die Mehrzahl dieser Elemente, solange nicht der Gesamtzusammenhang eindeutig etwas Anderes deutlich macht.

Die Figuren zeigen ein Sicherungs- und/oder Verriegelungssystem für ein Objekt 2.1, wie z.B. eine Tür, einen Tresor oder ein anderes zu schützendes Objekt. Gemäß Fig. 2 ist unmittelbar an dem Objekt 2.1 eine Schlüsselaufnahme 2.2 vorgesehen, die mit einem metallischen Schlüsselelement 1.1 zusammenwirkt. Grundsätzlich kann die Schlüsselaufnahme aber auch an einer anderen Stelle außerhalb des Objektes 2.1 vorgesehen sein, um z.B. auch beabstandet vom Objekt und/oder aus der Ferne eine Entriegelung des Objektes zu ermöglichen.

Das Schlüsselelement 1.1 ist in Fig. 1 dargestellt. Entlang seiner Längserstreckung weist das metallische Schlüsselelement 1.1 in einem Codierbereich 1.5 eine erste Codierung 1.8 auf, die durch verschiedene Codierzonen gebildet ist. Dabei ist auch eine Endzone 1.9 vorgesehen, die den Abschlussbereich der Codierung definiert und z.B. zur Positionserkennung mittels des Sensors 3.3 verwendet werden kann. Das Schlüsselelement kann zudem einen Schlüsselring 1.4 umfassen, an dem der Schlüssel zu befestigen ist.

In der hier beschriebenen Ausführungsform wird ein Schlüsselelement 1.1 verwendet, das aus einem massiven, vorzugsweise einzigen und damit einstückigen Metallstück ohne irgendwie sichtbare oder fühlbare Strukturen besteht. Im Ausführungsbeispiel besteht der Schlüssel aus einem kurzen Edelstahlstab mit z.B. 70 mm Länge und 8 mm Durchmesser. Das Ende dieses Edelstahlstabes ist zur besseren Handhabbarkeit entsprechend ausgeformt und mit einem Loch für den üblichen Schlüsselring 1.4 versehen. Das Ende des Schlüsselelementes 1.1, welches in die Schlüsselaufnahme 2.2 gesteckt wird, ist abgerundet.

Ein derartiges Schlüsselelement ist aus der älteren internationalen Anmeldung WO 2016/062407 A1 bekannt. Im Folgenden werden die wesentlichen Inhalte jener Anmeldung nochmals zusammengefasst.

Die Schlüsselaufnahme besteht im Ausführungsbeispiel aus einem runden oder quadratischen Edelstahlzylinder mit einer Frontplatte 3.4 am einen Ende und elektrischen Anschlusselementen 3.6 am anderen Ende. Das "Schlüsselloch" der Schlüsselaufnahme 2.2 ist eine runde Öffnung in der Frontplatte. Im Inneren des Zylinders befindet sich ein Lesegerät 3.2, das über entsprechende Sensoren das Schlüsselelement 1.1 abtastet und die erste Codierung 1.8 ausliest. Das Schlüsselelement 1.1 selbst wird in einem Rohr der Schlüsselaufnahme 2.2 frei geführt, die einen Innendurchmesser von nur wenig mehr als dem Außendurchmesser des Schlüsselelements 1.1 aufweist. Das Schlüsselelement weist keine mechanische Wechselwirkung mit der Schlüsselaufnahme 2.2 auf. Es findet auch keine elektrische Kontaktierung statt. Zum Betätigen wird das Schlüsselelement 1.1 lediglich in beliebiger Position bis zum Anschlag oder einer vorbestimmten Position in die Schlüsselaufnahme 2.2 eingeführt. Nach Auslesen der entsprechenden ersten Codierung des Schlüsselelements kann ein weiterer Vorgang ausgelöst werden.

Die Codierung des Schlüsselelements 1.1 erfolgt durch eine quantentechnische Veränderung der Materie des Schlüsselkörpers bis in die Tiefe des Schlüsselkörpers hinein. In diesen Veränderungen ist eine kryptographische Information der Schlüsselnummer codiert. Im Ausführungsbeispiel des 70 mm langen Schlüsselkörpers mit 8 mm Durchmesser gemäß Fig. 1 können mehr als 500 Milliarden verschiedene Codierungen untergebracht werden. Die Veränderung der Struktur des Schlüsselelementes 1.1 ist äußerlich nicht sichtbar. Das bedeutet, dass ein so gefertigtes Schlüsselelement 1.1 nicht einfach abgeformt werden kann. Mechanische Veränderungen z.B. durch Anfeilen, Ansägen usw. haben keinen Einfluss auf die Funktion. Dasselbe gilt für Verformungen, solange das Schlüsselelement 1.1 noch in die Schlüsselaufnahme 2.2 eingeführt werden kann. Auch äußerlich kann der Schlüssel beliebig bearbeitet werden, z.B. durch Eloxieren, Lasern, Polieren, Bedrucken oder dergleichen oberflächlich beschichtet und verändert werden. Auch Schlüsselbezeichnung, Werbung usw. können durch Tiefenprägungen in die Oberfläche eingebracht sein.

Die Codierung 1.8 wird im Codierbereich 1.5 durch ohne mechanische Wechselwirkung abtastbare, quantenphysikalische Änderungen im Metallgefüge des massiven Metallkörpers des Schlüssels 1.1 gebildet. Derartige Änderungen im Metallgefüge führen zu einer Änderung des Energieaustausches insbesondere mit einem magnetischen Wechselfeld. Diese Veränderung kann über die Auswertung der Ummagnetisierungsverluste gemessen werden, d.h. sie sind elektromagnetisch abtastbar. Gleichzeitig sind diese Änderungen für den Menschen nicht ohne weitere Hilfsmittel oder mit bloßem Auge wahrnehmbar, insbesondere weder sichtbar noch tastbar. Äußerlich hat das Schlüsselelement 1.1 vielmehr das Erscheinungsbild z.B. eines Rundstabes. Die Änderungen bewegen sich im mesoskopischen Bereich. In der Festkörperphysik wird ein zwischen mikroskopisch und makroskopisch liegender Übergangsbereich als mesoskopisch bezeichnet. Vereinfachend gesagt erstreckt sich der mesoskopische Bereich auf einer Längenskala von etwa einem Nanometer bis etwa einem Mikrometer. Eine Vielzahl dieser im Metallgefüge eingebrachten Änderungen bildet dann gemeinsam eine erste Codierung 1.8. Je Codierzone können auch entlang des Umfanges eines Schlüsselelementes mehrere Informationen insofern nebeneinander eingebracht werden. Damit besteht jede Code-Teilinformation aus einer Vielzahl äußerlich nicht erkennbarer mesoskopischer Änderungen. Diese Änderungen haben in der Regel eine Länge bzw. einen Durchmesser von 0,1 bis 2 mm.

In der Nähe des Schlüssellochs der Schlüsselaufnahme 2.2 befindet sich ein Sensor 3.3, der das Einführen des Schlüsselelements erkennt und damit das Lesegerät 3.2 zum Auslesen der ersten Codierung 1.8 des Schlüsselelementes 1.1 aktiviert. Über diesen Sensor 3.3 und/oder über das Lesegerät 3.2 kann als Mittel zu Positionserkennung bestimmt werden, ob das Schlüsselelement seine Endposition oder eine vorbestimmte Position erreicht hat, die dann einen weiteren Vorgang gestattet.

Das Lesegerät 3.2 zum Lesen der ersten Codierung 1.8 erkennt die erste Codierung, wobei dieser Vorgang sowohl beim Einführen des Schlüsselelementes in die Einführöffnung 3.5 als auch dann erfolgen kann, wenn der Schlüssel sich erst in einer bestimmten Position befindet. Zudem sind Mittel zum Erkennen einer relativen Drehbewegung zwischen dem Schlüsselelement 1.1 und der Schlüsselaufnahme 2.2 vorgesehen. Diese Mittel können z.B. das Lesegerät 3.2 sein. Über Mittel zum Umsetzen der erkannten Drehbewegung in ein mit der Drehbewegung veränderliches Anzeigesignal wird eine Anzeige durch Anzeigemittel 2.4 oder 2.5 erreicht. Die Mittel zum Umsetzen können z.B. Teil der Steuermittel 2.6 sein und durch eine Schaltung gebildet sein, die das durch die relative Drehbewegung erzeugte elektrische Signal in ein Ansteuersignal für die Anzeigemittel 2.4, 2.5 umsetzen. Die Anzeigemittel dienen zur z.B. visuellen oder akustischen oder auch taktilen Anzeige des Anzeigesignals, wobei die Anzeigemittel damit eine interaktive Schnittstelle zu einem Bediener bilden. Damit kann das Schlüsselelement 1.1 als Eingabemittel zur Eingabe einer weiteren Codierung in Folge der Drehung des Schlüsselelementes 1.1 durch den Bediener genutzt werden unter Verwendung der interaktiven Schnittstelle. Es erfolgt also ein Erfassen der durch den Benutzer interaktiv eingebbaren weiteren Codierung, insbesondere durch das Drehen des Schlüsselelements durch den Benutzer.

Der Bediener führt also gemäß Fig. 2 das Schlüsselelement 1.1 in die Schlüsselaufnahme 2.2 ein. Wird dann die erste Codierung 1.8 erkannt, wird vorzugsweise ein weiterer Vorgang durch die Steuermittel 2.6 freigegeben, der dann die Erkennung der relativen Drehbewegung startet. Dabei ist es nicht von Belang, in welcher Position das Schlüsselelement 1.1 eingeführt wurde. Von dem Ausgangspunkt nach Erkennen der ersten Codierung kann der Benutzer jetzt das Schlüsselelement drehen, wobei z.B. auf der Frontplatte 3.4 eine vorzugsweise zuvor noch nicht sichtbare Anzeige erscheint. Diese Anzeige kann gemäß Fig. 2 z.B. ein Kranz 2.3 als Anzeigemittel 2.4 sein, der konzentrisch um die Schlüsselaufnahme 2.2 herum angeordnet ist. Auf diesem Kranz 2.3 kann der Benutzer nun beim Drehen des Schlüsselelements wie bei einem Zahlenschloss Zahlenwerte erkennen und dadurch bestimmte Zahlen eingeben. Diese Zahlen werden ihm entweder über den Kranz als Anzeigemittel und/oder über alternative Anzeigemittel 2.5 z.B. visualisiert, so dass er eine weiter Codierung eingeben kann. Grundsätzlich sind auch nicht visuelle Anzeigen denkbar. Um die Teile des Codes, also z.B. bestimmte Zahlenwerte zu aktivieren, kann z.B. das Schlüsselelement 1.1 eine bestimmte Zeit, z.B. 1 Sekunde, auf einem bestimmten, auf dem Anzeigeelement angezeigten (Zahlen-)Wert gehalten werden, um dadurch den Wert zu bestätigen. Ebenso kann aber z.B. am Ende der Schlüsselaufnahme ein Piezoelement vorgesehen sein, so dass der angezeigte Wert durch leichtes Drücken auf das Schlüsselelement als Teil des einzugebenden Codes aktiviert wird. Andere Aktivierungsmöglichkeiten z.B. auch durch mechanische Schalter in oder außerhalb der Schlüsselaufnahme sind ebenso denkbar. Ist der weitere Code eingegeben, können die Steuermittel 2.6 z.B. die Verriegelungsmittel 2.7. freigeben.

Die Anzeigemittel 2.5 sind vorzugsweise beabstandet von der Schlüsselaufnahme 2.2 angeordnet, wobei z.B. auch eine Übertragung auf ein Handy denkbar ist, das über einen Code eine zusätzliche Sicherung aufweist. Ebenso kann das Anzeigemittel 2.4 als der Kranz 2.3 alleine ausgebildet sein.

Grundsätzlich ist es möglich, dass das Schlüsselelement 1.1 eine erste Codierung 1.8 in Längsrichtung und eine zweite Codierung in Umfangsrichtung aufweist. Es ist jedoch ebenso möglich, die weitere Codierung allein durch die erste Codierung 1.8 zu bilden, d.h. beim Einführen in Längsrichtung wird die erste Codierung gelesen, sobald die erste Codierung 1.8 jedoch relativ zur Schlüsselaufnahme 2.2 rotiert wird, lässt sich damit die weitere Codierung ermitteln. Die relative Drehbewegung zwischen Schlüsselelement 1.1 und Schlüsselaufnahme 2.2 wird ermittelt und zur Bestimmung der weiteren Codierung ausgewertet. Dabei kann über die Anzeigemittel 2.4, 2.5 z.B. ein Zahlencode eingegeben werden, indem das Schlüsselelement 1.1 wechselweise in entgegengesetzten Richtungen gedreht wird. Dies ist grundsätzlich in ähnlicher Weise auch durch die bekannten Zahlenschlösser an den Tresoren bekannt, wenngleich dort ein vorgegebener Nullpunkt existiert, während hier ausgehend von der beliebig eingeführten Stellung die Drehbewegung in die eine oder andere Richtung erfolgen kann.

Verfahrensgemäß erfolgt also zur Sicherung und/oder Verriegelung eines Objektes ein Einführen wenigstens eines metallischen, entlang seiner Längsrichtung zumindest teilweise mit wenigstens einer ersten Codierung 1.8 versehenen Schlüsselelements 1.1 in eine Schlüsselaufnahme 2.2. Entweder beim Einführen oder im eingeführten Zustand oder, sobald eine vorbestimmte Position erreicht wird, wird die wenigstens eine erste Codierung 1.8 mittels eines Lesegerätes 3.2 gelesen. Wird dabei die erste Codierung 1.8 als zutreffend erkannt, können weitere Vorgänge aktiviert und zugelassen werden.

Im Folgenden wird das Schlüsselelement 1.1 relativ zur Schlüsselaufnahme 2.2 durch einen Benutzer gedreht, wobei sich eine relative Drehbewegung ergibt. Diese relative Drehbewegung wird z.B. mittels des Lesegerätes 3.2 oder auch durch ein weiteres Lesegerät erkannt. Die erkannte Drehbewegung wird dann in ein mit der Drehung veränderliches Anzeigesignal umgesetzt, d.h. es ergeben sich Werte, die im Folgenden mittels eines Anzeigemittels 2.4, 2.5 angezeigt werden können. Das an die Anzeigemittel 2.4, 2.5 vermittelte Anzeigesignal dient damit zur vorzugsweise visuellen Anzeige und ist damit eine interaktive Schnittstelle zu einem Benutzer. Der Benutzer kann dann interaktiv eine weitere Codierung auf dem Anzeigemittel 2.4, 2.5 einstellen, indem er das Schlüsselelement 1.1 relativ zur Schlüsselaufnahme gegebenenfalls auch mehrfach in unterschiedlichen Richtungen dreht. Damit wird eine erste Codierung eingelesen, die weitere Vorgänge authentifiziert und bereits im Schlüssel vorhanden ist, während dann die weitere Codierung mit demselben Schlüsselelement eingegeben werden kann, wobei die Codierung jedoch als zusätzlicher Code nicht auf dem Schlüsselelement enthalten ist, sondern vom Benutzer eingegeben wird.

Zur Erzeugung der weiteren Codierung wird die Drehbewegung der ersten Codierung 1.8 vorzugsweise auf dem Schlüsselelement 1.1 durch ein Lesegerät erkannt, wobei es sich bei dem Lesegerät vorzugsweise um ein und dasselbe Lesegerät 3.2 handelt, das auch bereits die erste Codierung 1.8 erkannt hat. Über einen Sensor 3.3 kann zudem erreicht werden, dass die Eingabe der ersten Codierung 1.8 auch dadurch sicher gestellt wird, dass ein Einführen des Schlüsselelementes 1.1 in die Schlüsselaufnahme und damit zum Lesegerät nur bis zu einer vorbestimmten Position erfolgt oder auch bis zur Endposition. Damit kann ein Drehen des Schlüsselelementes 1.1 zur Eingabe der weiteren Codierung erst erfolgen, nachdem das Schlüsselelement 1.1 bis zur vorbestimmten Position bzw. bis zur Endposition eingeführt ist. Vorzugsweise erfolgt das Lesen der ersten und/oder auch der weiteren Codierung ohne mechanische Wechselwirkung des Schlüsselelements 1.1 mit dem Lesegerät 3.2 oder der Schlüsselaufnahme 2.2.

### Bezugszeichenliste

- 1.1: Schlüsselelement
- 1.4: Schlüsselring
- 1.5: Codierungsbereich
- 1.7: Oberfläche
- 1.8: erste Codierung
- 1.9: Endzone
- 2.1: Objekt
- 2.2: Schlüsselaufnahme
- 2.3: Kranz
- 2.4: Anzeigemittel
- 2.5: alternative Anzeigemittel
- 2.6: Steuermittel
- 2.7: Verriegelungsmittel
- 3.1: Gehäuse
- 3.2: Lesegerät
- 3.3: Sensor (Schlüsselerkennung / Positionserkennung)
- 3.4: Frontplatte
- 3.5: Einführöffnung
- 3.6: Anschlussmittel

## Patentansprüche

1. Verfahren zur Sicherung und/oder Verriegelung eines Objektes (2.1) mit den Schritten
- Einführen wenigstens eines metallischen, entlang seiner Längsrichtung zumindest teilweise mit wenigstens einer ersten Codierung (1.8) versehenen Schlüsselelements (1.1) in eine Schlüsselaufnahme (2.2),
- Lesen der wenigstens einen ersten Codierung (1.8) mittels eines Lesegerätes (3.2) in der Schlüsselaufnahme (2.2),
**gekennzeichnet durch** die Schritte
- Drehen des Schlüsselelements (1.1) in der Schlüsselaufnahme (2.2) relativ zur Schlüsselaufnahme durch einen Benutzer unter Erzeugung einer relativen Drehbewegung,
- Erkennen der relativen Drehbewegung,
- Umsetzen der erkannten relativen Drehbewegung in ein mit der Drehung veränderliches Anzeigesignal,
- Vermitteln des Anzeigesignals zur Anzeige an ein Anzeigemittel (2.4, 2.5),
- interaktives Einstellen einer weiteren Codierung auf dem Anzeigemittel (2.4, 2.5) durch den Benutzer durch Drehung des Schlüsselelements (1.1),
- Betätigen der Sicherung und/oder Ver- bzw. Entriegelung des Objekts (2.1) in Abhängigkeit der weiteren Codierung.

2. Verfahren nach Anspruch 1, **gekennzeichnet durch** das Eingeben der weiteren Codierung durch wechselweises Drehen des Schlüsselelements (1.1) in der Schlüsselaufnahme (2.2) in entgegengesetzten Richtungen.

3. Verfahren nach Anspruch 1 oder 2, **dadurch gekennzeichnet, dass** zur Erzeugung der weiteren Codierung die Drehbewegung der ersten Codierung (1.8) des Schlüsselelements (1.1) durch ein weiteres Lesegerät oder durch das Lesegerät (3.2) zur Erkennung der ersten Codierung erkannt wird.

4. Verfahren nach einem der vorhergehenden Ansprüche, **gekennzeichnet durch** das Eingeben der ersten Codierung (1.8) durch das Einführen des Schlüsselelementes (1.1) ins Lesegerät (3.2) bis zu einer vorbestimmten Position oder bis zu einer Endposition im Lesegerät (3.2).

5. Verfahren nach Anspruch 4, **dadurch gekennzeichnet, dass** das Drehen des Schlüsselelementes (1.1) zur Erzeugung der weiteren Codierung erfolgt, nachdem das Schlüsselelement (1.1) bis zur vorbestimmten Position oder bis zur Endposition eingeführt ist und diese Position erkannt ist.

6. Verfahren nach einem der vorhergehenden Ansprüche, **dadurch gekennzeichnet, dass** das Lesen der ersten Codierung (1.8) und/oder der weiteren Codierung ohne mechanischer Wechselwirkung mit dem Lesegerät (3.2) oder der Schlüsselaufnahme (2.2) erfolgt.

7. Sicherungs- und/oder Verriegelungssystem für ein Objekt (2.1), wobei das Sicherungs- und/oder Verriegelungssystem aufweist
- eine Schlüsselaufnahme (2.2),
- wenigstens ein metallisches Schlüsselelement (1.1), das entlang seiner Längserstreckung eine erste Codierung (1.8) aufweist,
- wenigstens ein Lesegerät (3.2) zum Lesen der ersten Codierung (1.8) des Schlüsselelements (1.1) in der Schlüsselaufnahme (2.2),
**dadurch gekennzeichnet, dass** das Sicherungs- und/oder Verriegelungssystem ferner aufweist,
- Mittel zum Erkennen einer relativen Drehbewegung zwischen dem Schlüsselelement (1.1) und der Schlüsselaufnahme (2.2),
- Mittel zum Umsetzen der erkannten Drehbewegung in ein mit der Drehbewegung veränderliches Anzeigesignal,
- Anzeigemittel (2.4,2.5) zum Anzeigen des Anzeigesignals, wobei die Anzeigemittel eine interaktive Schnittstelle zu einem Bediener bilden,
- wobei das Schlüsselelement (1.1) ein Eingabemittel zu Eingabe einer weiteren Codierung in Folge der Drehung des Schlüsselelements (1.1) durch den Bediener unter Verwendung der interaktiven Schnittstelle ist,
- Mittel zur Betätigung der Sicherung und/oder Ver- bzw. Entriegelung des Objekts (2.1) in Abhängigkeit der weiteren Codierung.

8. System nach Anspruch 7, **dadurch gekennzeichnet, dass** die Anzeigemittel (2.5) beabstandet von der Schlüsselaufnahme (2.2) angeordnet sind.

9. System nach Anspruch 7 oder 8, **dadurch gekennzeichnet, dass** die Anzeigemittel (2.5) als ein Kranz (2.3) um die Schlüsselaufnahme (2.2) angeordnet sind.

10. System nach einem der Ansprüche 7 bis 9, **dadurch gekennzeichnet, dass** die weitere Codierung durch die erste Codierung (1.8) gebildet ist, sobald die erste Codierung (1.8) relativ zur Schlüsselaufnahme (2.2) gedreht oder relativ zur Schlüsselaufnahme (2.2) in wechselnden Richtungen gedreht wird.

11. System nach einem der Ansprüche 7 bis 10, **dadurch gekennzeichnet, dass** die Mittel zum Erkennen der relativen Drehbewegung durch ein weiteres Lesegerät oder durch das Lesegerät (3.2) zum Lesen der ersten Codierung (1.8) gebildet sind.

12. System nach einem der vorhergehenden Ansprüche 7 bis 11, **dadurch gekennzeichnet, dass** Mittel zur Positionserkennung des Schlüsselelements (1.1) in der Schlüsselaufnahme (2.2) vorgesehen sind und dass Mittel zur Freigabe (Steuermittel 2.6) zur Eingabe der weiteren Codierung vorgesehen sind, die eine Eingabe durch ein Freigabesignal freigeben, sobald die Mittel zu Positionserkennung eine vorbestimmte Position oder Endposition des Schlüsselelements (1.1) erkennen.

## Claims

1. A method for securing and/or locking an object (2.1), comprising the steps of:
- introducing into a key receiver (2.2) at least one metal key element (1.1) that is provided along its longitudinal direction at least in part with at least one code (1.8),
- reading of the at least one first code (1.8) by a reader unit (3.2) in the key receiver (2.2),
**characterised by** the steps of
- rotating the key element (1.1) in the key receiver (2.2) in relation to the key receiver by a user, therein producing a relative rotary movement,
- detecting the relative rotary movement,
- converting the detected rotary movement into a display signal that is variable with the rotation,
- communicating the display signal to a display arrangement (2.4, 2.5) for display,
- interactively setting a further code on the display arrangement (2.4, 2.5) by the user, by rotating the key element (1.1),
- actuating the securing and/or locking respectively unlocking of the object (2.1) in dependence on the further code.

2. A method according to Claim 1, **characterised by** entering the further code by alternately rotating the key element (1.1) in the key receiver (2.2) in opposite directions.

3. A method according to Claim 1 or 2, **characterised in that** for the purpose of generating the further code the rotary movement of the first code (1.8) of the key element (1.1) is detected by a further reader unit or by the reader unit (3.2) for detecting the first code.

4. A method according to one of the preceding Claims, **characterised by** entering the first code (1.8) by introducing the key element (1.1) into the reader unit (3.2) as far as a predetermined position or as far as an end position in the reader unit (3.2).

5. A method according to Claim 4, **characterised in that** the rotation of the key element (1.1) for the purpose of generating the further code occurs after the key element (1.1) has been introduced as far as the predetermined position or as far as the end position and this position has been detected.

6. A method according to one of the preceding Claims, **characterised in that** reading the first code (1.8) and/or the further code is performed without any mechanical interaction with the reader unit (3.2) or the key receiver (2.2).

7. A securing and/or locking system for an object (2.1), wherein the securing and/or locking system comprises
- a key receiver (2.2),
- at least one metal key element (1.1) comprising a first code (1.8) along its longitudinal extent,
- at least one reader unit (3.2) for reading the first code (1.8) of the key element (1.1) in the key receiver (2.2),
**characterised in that** the securing and/or locking system further comprises
- a detecting arrangement for detecting a relative rotary movement between the key element (1.1) and the key receiver (2.2),
- a converting arrangement for converting the detected rotary movement into a display signal that is variable with the rotary movement,
- a display arrangement (2.4, 2.5) for displaying the display signal, wherein the display arrangement forms an interactive interface with a user,
- wherein the key element (1.1) is an input arrangement for entering a further code following rotation of the key element (1.1) by the user, using the interactive interface,
- an actuating arrangement for actuating the securing and/or locking respectively unlocking of the object (2.1) in dependence on the further code.

8. A system according to Claim 7, **characterised in that** the display arrangement (2.5) is arranged at a spacing from the key receiver (2.2).

9. A system according to Claim 7 or 8, **characterised in that** the display arrangement (2.5) is arranged as a ring (2.3) around the key receiver (2.2).

10. A system according to one of Claims 7 to 9, **characterised in that** the further code is formed by the first code (1.8) as soon as the first code (1.8) is rotated in relation to the key receiver (2.2) or is rotated in opposite directions in relation to the key receiver (2.2).

11. A system according to one of Claims 7 to 10, **characterised in that** the detecting arrangement for detecting the relative rotary movement is formed by a further reader unit or by the reader unit (3.2) for reading the first code (1.8).

12. A system according to one of the preceding Claims 7 to 11, **characterised in that** a detecting arrangement for detecting the position of the key element (1.1) in the key receiver (2.2) is provided, and **in that** an arrangement for enabling (controller 2.6) entry of the further code is provided that enables entry by an enabling signal as soon as the detecting arrangement for detecting the position detects a predetermined position or an end position of the key element (1.1).

## Revendications

1. Procédé pour sécuriser et/ou verrouiller un objet (2.1) comportant les étapes de :
- introduction dans un trou de serrure (2.2) d'au moins un élément métallique formant clé (1.1) pourvu au moins partiellement d'au moins un premier code (1.8) le long de sa direction longitudinale,
- lecture du premier code (1.8) au moins au moyen d'un lecteur (3.2) dans le trou de serrure (2.2),
**caractérisé par** les étapes de
- entraînement en rotation relativement au trou de serrure, de l'élément formant clé (1.1) dans le trou de serrure (2.2), par un opérateur en effectuant un mouvement de rotation relatif,
- reconnaissance du mouvement de rotation relatif,
- transformation du mouvement de rotation relatif reconnu en un signal d'affichage modifiable par la rotation,
- transmission du signal d'affichage à un moyen d'affichage (2.4, 2.5) en vue de son affichage,
- introduction interactive d'un code supplémentaire sur le moyen d'affichage (2.4, 2.5) par l'opérateur en tournant l'élément formant clé (1.1),
- actionnement de la sécurisation et/ou du verrouillage ou déverrouillage de l'objet (2.1) en fonction du code supplémentaire.

2. Procédé selon la revendication 1, **caractérisé en ce que** l'introduction du code supplémentaire est réalisée par la rotation relative de l'élément formant clé (1.1) dans le trou de serrure (2.2) dans des sens opposés.

3. Procédé selon la revendication 1 ou 2, **caractérisé en ce que** pour la réalisation du code supplémentaire, le mouvement de rotation du premier code (1.8) de l'élément formant clé (1.1) est reconnu par un lecteur supplémentaire ou par le lecteur (3.2) prévu pour la reconnaissance du premier code.

4. Procédé selon l'une des revendications précédentes, **caractérisé en ce que** l'introduction du premier code (1.8) est réalisée par l'introduction de l'élément formant clé (1.1) dans le lecteur (3.2) jusqu'à une position prédéterminée ou jusqu'à une position finale dans le lecteur (3.2).

5. Procédé selon la revendication 4, **caractérisé en ce que** la rotation de l'élément formant clé (1.1) pour la réalisation du code supplémentaire s'effectue après que l'élément formant clé (1.1) est introduit jusqu'à la position prédéterminée ou jusqu'à la position finale et que cette position est reconnue.

6. Procédé selon l'une des revendications précédentes, **caractérisé en ce que** la lecture du premier code (1.8) et/ou du code supplémentaire s'effectue sans interaction mécanique avec le lecteur (3.2) ou le trou de serrure (2.2).

7. Système de sécurisation et/ou de verrouillage pour un objet (2.1), dans lequel ce système de sécurisation et/ou de verrouillage comprend
- un trou de serrure (2.2),
- au moins un élément métallique formant clé (1.1) qui présente sur son étendue longitudinale un premier code (1.8),
- au moins un lecteur (3.2) pour la lecture du premier code (1.8) de l'élément formant clé (1.1) dans le trou de serrure (2.2),
**caractérisé en ce que** ce système de sécurisation et/ou de verrouillage comprend en outre
- des moyens pour reconnaître un mouvement de rotation relatif entre l'élément formant clé (1.1) et le trou de serrure (2.2),
- des moyens pour transformer le mouvement de rotation reconnu en un signal d'affichage modifiable par le mouvement de rotation,
- des moyens d'affichage (2.4, 2.5) pour l'affichage du signal d'affichage, ces moyens d'affichage formant une interface interactive avec un opérateur,
- l'élément formant clé (1.1) étant un moyen d'introduction pour l'introduction d'un code supplémentaire suite à l'entraînement en rotation de l'élément formant clé (1.1) par l'opérateur en utilisant l'interface interactive,
- des moyens pour actionner la sécurisation et/ou le verrouillage ou déverrouillage de l'objet (2.1) en fonction du code supplémentaire.

8. Système selon la revendication 7, **caractérisé en ce que** les moyens d'affichage (2.5) sont disposés de manière espacée du trou de serrure (2.2).

9. Système selon la revendication 7 ou 8, **caractérisé en ce que** les moyens d'affichage (2.5) sont disposés comme une couronne (2.3) autour du trou de serrure (2.2).

10. Système selon l'une des revendications 7 à 9, **caractérisé en ce que** le code supplémentaire est formé par le premier code (1.8) dès que le premier code (1.8) est tourné relativement au trou de serrure (2.2) ou tourné relativement au logement formant clé (2.2) dans des directions alternantes.

11. Système selon l'une des revendications 7 à 10, **caractérisé en ce que** les moyens pour reconnaître le mouvement de rotation relatif sont formés par un lecteur supplémentaire ou par le lecteur (3.2) prévu pour la lecture du premier code (1.8).

12. Système selon l'une des revendications précédentes 7 à 11, **caractérisé en ce que** des moyens pour la reconnaissance de la position de l'élément formant clé (1.1) dans le trou de serrure (2.2) sont prévus et **en ce que** des moyens d'autorisation (moyens de commande 2.6) sont prévus pour l'introduction du code supplémentaire, lesquels autorisent une introduction au moyen d'un signal d'autorisation dès que les moyens pour la reconnaissance de position reconnaissent une position prédéterminée ou une position finale de l'élément formant clé (1.1).
